# FASCICULE DE BREVET EUROPEEN

(11) **EP 0 871 390 B1**
(45) Date de publication et mention de la délivrance du brevet: **23.06.1999**
(21) Numéro de dépôt: 96942428.2
(22) Date de dépôt: 19.12.1996
(51) Int. Cl.: A47K 10/34

(54) **APPAREIL DISTRIBUTEUR DE MATERIAUX D'ESSUYAGE POUVANT ETRE DISTRIBUES SOUS FORME PLIEE OU NON PLIEE**
PAPIERSPENDER ZUM SPENDEN VON GEFALTETEM ODER UNGEFALTETEM PAPIER
APPARATUS FOR DISPENSING FOLDED OR NON-FOLDED WIPING MATERIALS

(30) Priorité: 03.01.1996 FR 9600148
(43) Date de publication de la demande: 21.10.1998
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9602026
(87) Numéro de publication internationale: WO9724970

(56) Documents cités:
- EP-A- 0 412 169
- EP-A- 0 483 749
- WO-A-91/11947
- WO-A-95/26157
- FR-A- 2 321 443
- US-A- 4 213 363

## Description

L'invention se rattache au secteur technique des appareils de distribution de papiers d'essuyage, en ouate de cellulose, papiers crêpés, ou matériaux similaires destinés plus particulièrement à l'essuyage des mains des utilisateurs, à la distribution de papier toilette, à la distribution de serviettes en papier.

De nombreux appareils de ce type ont été développés par le Demandeur, et en particulier un appareil incluant un dispositif de contrôle et de déroulement de la bobine de matériau a été décrit dans la demande de brevet français 2730153. Ce brevet définissait un dispositif de freinage de la bobine d'alimentation du matériau qui était associé au cycle de fonctionnement de l'appareil avec la rotation sur un tour du tambour, ce dispositif étant articulé par rapport au carter en assurant selon le fonctionnement ou le non fonctionnement de l'appareil un contact de freinage sur au moins l'un des côtés latéraux de la bobine et une libération de celle-ci lors de la rotation du tambour sur un cycle.

Un des problèmes rencontrés néanmoins demeure dans les caractéristiques dimensionnelles des bobines de matériau qui sont obtenues dans le cadre d'un processus automatisé de production En effet, les différentes bobines utilisables selon l'invention résultent d'une fabrication d'une grande longueur de bobine qui est ensuite découpée en modules à l'aide d'outils appropriés. Il arrive donc que de par les mécanismes utilisés, les coupes transversales de chaque bobine ne soient pas réalisées avec la plus grande exactitude, de sorte que lorsque la bobine est introduite dans l'appareil de distribution de papier, il peut arriver certains effets de coincement ou de mauvais fonctionnement de l'appareil. Cet inconvénient apparaît nettement en cas de traction en oblique de la bande de papier par l'utilisateur. Ainsi, même en prenant toutes les précautions nécessaires dans la conception d'automatismes de découpe, il arrive que les bobines de matériau présentent un différentiel d'embobinage de quelques millimètres, ce qui est donc nuisible au fonctionnement de l'appareil dans lequel elles s'intègrent.

Le but recherché selon l'invention était donc de contrôler la rotation du rouleau ou bobine de matériau, de façon à surmonter l'inconvénient précité.

Dans le cadre de ses recherches, le Demandeur a développé différents dispositifs de freinage de la bobine de matériau agissant latéralement sur les flancs de la bobine De tels dispositifs ne sont pas cependant applicables à l'invention.

Le Demandeur a également développé, dans ses recherches antérieures sur un autre type d'appareils de pliage du papier, un dispositif de contrôle de la tension de la bande de papier afin d'éviter un effet boucle lors d'une traction excessive sur le papier pouvant être effectué par l'opérateur. Un dispositif de ce genre a notamment été décrit dans le brevet français N. 2647048. Dans ce cas, le dispositif résidait dans la conception d'un portique articulé formant balancier disposé dans la partie avant de l'appareil. Ce balancier n'est pas cependant soumis directement à la notation du tambour du dispositif de coupe, de sorte que sa fonction simplifiée reste le contrôle et l'absorption d'une boucle de bande de matériau en cas d'effort de traction excessif.

Le but recherché selon l'invention était de concevoir un nouveau dispositif qui puisse contrôler le déroulement de la bobine de matérieau sans contrainte par rapport à la coupe des flancs de celle-ci, et qui puisse permettre une distribution aisée et fiable de la bande de matériau.

Un autre but selon l'invention était de concevoir un système simple de faible coût de fabrication et qui puisse s'intégrer sans difficulté particulière à tout type d'appareil existant simple rouleau, double rouleau, à version pliée ou non pliée de la bande de papier.

Selon une première caractéristique de l'invention, l'appareil distributeur de matériau d'essuyage pouvant être distribué sous forme pliée ou non pliée, du type comprenant un carter, un couvercle, un tambour, un dispositif de coupe ntégré dans le tambour, un élément presseur ainsi que des moyens de lancement et de rappel du tambour incluant un excentrique et un ressort, dans sa partie haute, le carter recevant deux flasques susceptibles de recevoir une bobine de matériau d'essuyage, ledit tambour et l'élément presseur étant maintenus entre des flasques établis perpendiculairement par rapport au plan arrière du carter, est remarquable en ce qu'il comprend un dispositif de contrôle de la rotation du tambour agencé avec un levier profilé articulé à sa base à l'encontre d'un moyen élastique de rappel, ledit levier étant agencé dans sa partie supérieure avec un axe support d'un couple de poulies montées libres en rotation, et en ce que la première poulie est associée par une courroie d'entraînement avec l'un des moyens d'entraînement et de pression du papier avant sa coupe, et la deuxième poulie est agencée pour venir coopérer en appui et par l'arrière sur la bobine de matérieau.

Ces caractéristiques et d'autres encore ressortiront bien de la suite de la description.
La figure 1 est une vue en coupe transversale d'un appareil distributeur incluant le dispositif de contrôle de la rotation de la bobine de matériau.
La figure 2 est une vue en coupe et en plan selon la ligne 2-2 de la figure 1 montrant au repos (non fonctionnement de l'appareil) la position du dispositif de contrôle de la rotation de la bobine de matériau.
La figure 3 est une vue partielle à grande échelle illustrant le dispositif selon l'invention.
La figure 4 est une vue à caractère schématique illustrant le dispositif de l'invention.
La figure 5 est une vue à caractère schématique illustrant la non application du dispositif de l'invention et le déroulement en boucle de la bobine.
La figure 6 est une vue en variante illustrant la coopération de la courroie d'entraînement avec l'élément presseur en appui sur le tambour.

Afin de rendre plus concret l'objet de l'invention, on le décrit maintenant d'une manière non limitative illustrée aux figures des dessins.

L'appareil est référencé dans son ensemble par (1) et comprend un carter (2), un couvercle (3), un tambour (4), un dispositif de coupe (5) intégré dans le tambour, un élément presseur (6) ainsi que des moyens de lancement et de rappel du tambour incluant un excentrique (7) et un ressort (8). L'ensemble de ces éléments à l'exception du ressort, est en matériau plastique. Dans sa partie haute, le carter reçoit deux flasques (2a - 2b) susceptibles de recevoir un parte-bobine (9) ou des embouts support d'alimentation d'une bobine (B) de matériau d'essuyage.

Le tambour (4) et l'élément presseur sont également maintenus entre des flasques (2c - 2d) établis perpendiculairement par rapport au plan arrière (2e) du carter. Le tambour comprend un axe (4a) se prolongeant à ses extrémités pour former, d'une part, un bouton de manoeuvre et, d'autre part, au-delà du flasque récepteur (2c), un levier excentrique (7) susceptible de recevoir le ressort (8) de lancement et de rappel. L'ensemble tambour (4) élément presseur (6) permet le passage et l'entraînement de la bande de papier derrière le tambour en vue de sa coupe, l'élément presseur étant en appui sur le tambour et l'ensemble tournant à la manière d'un engrenage en sens opposé.

Un rouleau suiveur (10) est disposé dans la partie basse du carter ayant pour objet notamment, d'une manière connue, la protection des mains de l'utilisateur en se trouvant à l'endroit de sortie du papier hors de l'appareil, et le guidage de la sortie du papier.

Le dispositif de contrôle de la rotation de la bobine est référencé dans son ensemble par (12). Il comprend essentiellement un levier coudé articulé à sa base par sa petite aile (12a) sur le flasque inférieur (2c) support du tambour et rouleau presseur. Ce levier est articulé sur un axe (11) fixé au carter à l'encontre d'un moyen élastique de rappel (13) dont une extrémité (13a) est fixée dans la partie intérieure coudée (12b) du levier et l'autre (13b) à l'avant du flasque (2c). Ce moyen de rappel établi sous forme d'un ressort est sollicité en extension. A l'extrémité supérieure (12c) de son bras (12d), le levier est agencé directement par moulage avec un axe-support (14) de deux poulies ou galets (15 et 16) montés libre en rotation sur l'axe support Une première poulie (15), de petit diamètre, est susceptible de se trouver dans le plan d'une gorge (4b) formée sur un flasque (4c) rapporté à l'extrémité en regard du tambour (4) pour permettre la réception d'une courroie (17) d'entraînement et de liaison. La seconde poulie ou galet (16) présente une gorge (16a) susceptible de recevoir un jonc (18) constituant un moyen de friction avec la bobine de matériau. Cette seconde poulie (16) est susceptible de venir en appui par l'arrière contre la bobine de matériau (B) en assurant ainsi un contact de freinage. Les deux poulies (15 - 16) sont clavetées sur le même axe et donc entraînées en rotation simultanément. D'autres moyens de montage équivalents peuvent être envisagés.

La bobine de matériau, lorsqu'elle est présentée dans l'appareil, vient solliciter en appui le levier (12) par sa poulie (16) et entraîner le basculement vers l'arrière dudit levier à l'encontre du moyen de rappel (13) élastique préàté. La course du levier est donc établie sur une certaine distance correspondant au moins au diamètre initial de la bobine pour être en fonction dès sa mise en place Jusqu'à épuisement de celle-ci. La poulie (16) formant galet suiveur est toujours en contact avec la bobine de matériau de par l'effet de rappel du moyen élastique. Avantageusement, un point de butée (12e) en saillie est établi sur le chant supérieur du levier pour venir en butée sur la partie supérieure du flasque (2c).

Le dispositif selon l'invention est d'une grande simplicité. Son montage est aisé et sa fabrication peu coûteuse.

L'avantage du dispositif réside dans le fait que le galet (16) est toujours en contact avec la bobine et toute rotation de celle-ci par suite de l'effet de traction d'un morceau de papier par l'utilisateur entraîne ipso-facto la rotation du tambour sousjacent par l'effet d'entraînement de la courroie de liaison entre la première poulie et le flasque associé au tambour. On obtient ainsi une meilleure rotation du tambour, sans être gêné par des variations dimensionnelles éventuelles de la bobine de matériau et notamment de ses côtés transversaux. L'effort est limité. Il n'y a pas d'usure. Le freinage de la bobine en rotation est automatique et on supprime ainsi le phénomène d'apparition d'une boucle d'une bande de papier lorsqu'un effort de traction excessif est effectué, cette boucle apparaissant entre la bobine et le tambour en amont du dispositif de coupe. Le galet, en appui sur la bobine de matériau, permet en quelque sorte un effet de rattrapage de jeu. Cela est obtenu par un diamètre du galet inférieur à celui du tambour de sorte que le différentiel permet d'obtenir une mise en tension constante du papier. Ce dispositif est particulièrement avantageux en ce qu'il permet la distribution de toute bande de papier en tout matériau souhaité y compris pour des bandes composées d'une seule couche de papier, donc très fines en épaisseur et fragiles.

Sans sortir du cadre de l'invention, le dispositif peut être agencé en prévoyant l'accouplement de la courroie avec l'élément presseur (6) supérieur en contact avec le tambour, comme représenté figure 6. Dans ce cas, la courroie (17) s'engage dans la gorge (6a) de l'élément presseur et elle est montée croisée pour entraîner toujours dans le même sens.

Dans l'hypothèse où le levier (12) serait dégagé au-delà du simple contact contre la bobine de matériau, alors la bande de papier pourrait former une boucle en cas d'effet de traction excessif comme représenté figure 5, et représentant alors la technique de l'art antérieur.

Les avantages ressortent bien de l'invention et l'on souligne sa simplicité. Un avantage complémentaire résultant de l'invention réside dans la facilité de chargement de la bobine de matériau. En effet, lors de la place de celle-ci dans l'appareil, elle vient en contact avec le galet d'appui arrière qui l'entraîne alors en rotation permettant la présentation de l'extrémité de la bande de matériau dans un plan situé vers le tambour et le rouleau presseur. Il s'agit d'un avantage complémentaire intéressant pour la personne qui procède au chargement de l'appareil.

## Revendications

1. Appareil distributeur de matériau d'essuyage pouvant être distribué sous forme pliée ou non pliée, du type comprenant un carter (2), un couvercle (3), un tambour (4), un dispositif de coupe (5) Intégré dans le tambour, un élément presseur (6) ainsi que des moyens de lancement et de rappel du tambour incluant un excentrique (7) et un ressort (8), dans sa partie haute, le carter recevant deux flasques (2a - 2b) susceptibles de recevoir une bobine (B) de matériau d'essuyage, ledit tambour (4) et l'élément presseur étant maintenus entre des flasques (2c - 2d) établis perpendiculairement par rapport au plan arrière (2e) du carter, caractérisé en ce qu'il comprend un dispositif de contrôle de la rotation du tambour agencé avec un levier (12) profilé articulé à sa base à l'encontre d'un moyen élastique de rappel (13), ledit levier étant agencé dans sa partie supérieure avec un axe support (14) d'un couple de poulies (15 - 16) montées libres en rotation,
et en ce que la première poulie (15) est associée par une courroie d'entraînement avec l'un des moyens d'entraînement et de pression du papier avant sa coupe, et la deuxième poulie (16) est agencée pour venir coopérer en appui et par l'arrière sur la bobine de matériau.

2. Appareil selon la revendication 1, caractérisé en ce que la poulie (16) est agencé avec une gorge (16a) recevant un moyen de friction (18) du type jonc coopérant avec la bobine de matériau.

3. Appareil selon la revendication 1, caractérisé en ce que le levier (12) comprend une petite aile (12a) fixée à articulation sur le flasque inférieur (2c) support du tambour et rouleau presseur, le moyen de rappel (13) présentant une extrémité solidaire de la partie inférieure coudée du levier, et l'autre extrémité fixée sur le flasque (2c) du carter.

4. Appareil selon la revendication 1, caractérisé en ce que le tambour (4) présente, à son extrémité, un flasque (4c) définissant une gorge (4b) réceptrice de la courroie d'entraînement et de liaison (17).

5. Appareil selon la revendication 3, caractérisé en ce que le levier (12) est établi articulé avec une course correspondant au moins au diamètre initial de la bobine jusqu'à épuisement de celle-ci.

6. Appareil selon la revendication 5, caractérisé en ce que le levier présente un point de butée (12e) en saillie établi sur son chant supérieur pour venir en butée sur la partie supérieure du flasque (2c).

7. Appareil selon la revendication 1, caractérisé en ce que la courrie d'entraînement (17) est engagée dans une gorge (6a) de l'élément presseur en étant monté croisé pour permettre un entraînement dans le même sens.

## Claims

1. Folded/unfolded paper towel dispensing apparatus of the type comprising a housing (2), a cover (3), a drum (4), a cutting device (5) incorporated in the drum, a tensioning device (6) as well as means of actuating and reversing the drum including an eccentric lever (7) and a spring (8), the upper part of the housing having two flanges (2a-2b) capable of accommodating a reel (B) of paper towel, said drum (4) and the tensioning device being secured between flanges (2c-2d) located at right angles to the rear plane (2e) of the housing, characterised in that it comprises a device for controlling the rotation of the drum, fitted with a shaped lever (12) hinged at its base in opposition to an elastic return means (13), the upper part of said lever being fitted with a support shaft (14), supporting a pair of freely-rotatable pulleys (15-16),
and in that the first pulley (15) is associated through a drive belt with one of the means of feeding and tensioning the paper before it is cut, and the second pulley (16) is arranged so as to come into contact with the rear of the reel of material.

2. Apparatus as claimed in claim 1, characterised in that pulley (16) has a groove (16a) for receiving a means of friction (18) of the toric ring type cooperating with the reel of material.

3. Apparatus as claimed in claim 1, characterised in that lever (12) has a short leg (12a) hinged on the lower flange (2c) supporting the drum and tensioning device, return means (13) having an end which is attached to the lower bent part of the lever, the other end being fixed to flange (2c) of the housing.

4. Apparatus as claimed in claim 1, characterised in that drum (4) presents, at its end, flange (4c) defining a groove (4b) to receive the driving and linking belt (17).

5. Apparatus as claimed in claim 3, characterised in that lever (12) is hinged with travel corresponding at least to the initial diameter of the reel until said reel is used up.

6. Apparatus as claimed in claim 5, characterised in that the lever has a protruding limit stop (12e) on its upper edge to stop against the upper part of flange (2c).

7. Apparatus as claimed in claim 1, characterised in that the drive belt (17) is fitted into a groove (6a) of the tensioning device and is mounted crossed in order to rotate the drum in the same direction.

## Patentansprüche

1. Spender von Aufwischmaterial, das in gefalzter oder ungefalzter Form ausgegeben werden kann, nach Art der Geräte mit einem Gehäuse (2), einem Deckel (3), einer Trommel (4), einer in die Trommel integrierten Schneidvorrichtung (5), einem Andruckelement (6) sowie Einrichtungen zum Auslösen und Rückholen der Trommel einschließlich eines Exzenters (7) und einer Feder (8), wobei das Gehäuse im oberen Teil zwei Seitenwände (2a - 2b) besitzt, die geeignet sind, eine Aufwischmaterialspule (B) aufzunehmen, wobei die Trommel (4) und das Andruckelement zwischen Seitenwänden (2c - 2d) festgehalten werden, die gegenüber der rückseitigen Ebene (2e) des Gehäuses senkrecht verlaufen, dadurch gekennzeichnet, daß der Spender eine Vorrichtung für die Kontrolle der Trommeldrehung mit einem Profilhebel (12) umfaßt, der an der Basis gegenüber einer elastischen Rückholvorkehrung (13) gelenkig gelagert ist, wobei der Hebel im oberen Teil mit der tragenden Achse (14) eines frei drehbar montierten Riemenscheibenpaares (15 - 16) ausgebildet ist,
und dadurch gekennzeichnet, daß die erste Riemenscheibe (15) über einen Antriebsriemen mit einer der Mitnahme- und Druckvorkehrungen des Papiers vor dem Durchtrennen verbunden und die zweite Riemenscheibe (16) so ausgebildet ist, um durch Andruck auf die Materialspule von hinten den Bewegungsablauf zu unterstützen.

2. Gerät nach Anspruch 1, dadurch gekennzeichnet, daß die Riemenscheibe (16) mit einer Nut (16a) für die Aufnahme einer mit der Materialspule zusammenwirkenden reibenden Einrichtung (18) in Form eines Rings ausgebildet ist.

3. Gerät nach Anspruch 1, dadurch gekennzeichnet, daß der Hebel (12) ein kleines Flügelstück (12a) umfaßt, das gelenkig an der die Trommel und die Andruckrolle haltenden unteren Wand (2c) befestigt ist, wobei die Rückholvorkehrung (13) ein Endstück aufweist, das mit dem unteren abgewinkelten Teil des Hebels fest verbunden ist, und das andere Ende an der Wand (2c) des Gehäuses befestigt ist.

4. Gerät nach Anspruch 1, dadurch gekennzeichnet, daß die Trommel (4) an ihrem Ende ein Seitenstück (4c) mit einer Nut (4b) für die Aufnahme des Antriebs- und Verbindungsriemens (17) aufweist.

5. Gerät nach Anspruch 3, dadurch gekennzeichnet, daß der Hebel (12) gelenkig gelagert ist und einen Hub aufweist, der mindestens dem Anfangsdurchmesser der Spule bis zu dem Durchmesser der aufgebrauchten Spule entspricht.

6. Gerät nach Anspruch 5, dadurch gekennzeichnet, daß der Hebel an der Oberkante einen vorstehenden Anschlagpunkt (12e) aufweist, um gegen den oberen Teil der Seitenwand (2c) in Anschlag zu kommen.

7. Gerät nach Anspruch 1, dadurch gekennzeichnet, daß der Antriebsriemen (17) in eine Nut (6a) des Andruckelements eingeführt ist und dabei über Kreuz verläuft, um einen Antrieb in die gleiche Richtung zu ermöglichen.
